# EUROPÄISCHE PATENTSCHRIFT

(11) **EP 3 018 270 B1**
(45) Veröffentlichungstag und Bekanntmachung des Hinweises auf die Patenterteilung: **29.11.2017**
(21) Anmeldenummer: 15192119.4
(22) Anmeldetag: 29.10.2015
(51) Int. Cl.: E05B 65/08, E05B 53/00, E05C 9/00, E05B 15/00, E05B 63/00

(54) **SCHLOSS**
LOCK
SERRURE

(30) Priorität: 04.11.2014 AT 507992014
(43) Veröffentlichungstag der Anmeldung: 11.05.2016
(73) Patentinhaber: ROTO FRANK AG, 70771 Leinfelden-Echterdingen (DE)
(72) Erfinder: Bachatz, Stefan, 8570 Voitsberg (AT); Trummer, Hannes, 8401 Kalsdorf (AT); Fortmüller, Günther, 8343 Trautmannsdorf (AT)
(74) Vertreter: Müllner, Martin

(56) Entgegenhaltungen:
- AU-A1- 2008 202 005
- DE-A1- 4 405 625
- DE-U1- 8 714 924
- GB-A- 2 408 774
- US-A- 1 152 776

## Beschreibung

### Technisches Gebiet

Die Erfindung betrifft ein Schloss für eine Tür oder ein Fenster umfassend ein Gehäuse mit einer darin angeordneten über eine Nuss betätigbare Fallenanordnung, wobei die Fallenanordnung eine im Gehäuse verschiebbare Zugeinheit aufweist, in welcher zumindest ein über Umlenkungen im Gehäuse geführtes Zugseil gelagert ist, welches mit einem Zusatzschloss in einer Wirkverbindung steht, sodass durch Bewegung der Zugeinheit von einer Ausgangsstellung in eine zurückgezogene Stellung über das Zugseil eine Falle und/oder ein Riegel des Zusatzschlosses von einer Schließstellung in eine Öffnungsstellung bewegbar ist, und wobei die Nuss einen Steuerfortsatz aufweist, und wobei ferner der Steuerfortsatz bei der Bewegung in die zurückgezogene Stellung mit der Zugeinheit kinematisch gekoppelt ist.

### Stand der Technik

Übliche Einsteckschlösser für Türen oder Fenster verfügen zumindest über eine mit einer Nuss koppelbare Handhabe, mittels welcher eine Fallenanordnung betätigbar ist. Oftmals ist auch eine zusätzliche Sperrmechanik für einen Riegel vorgesehen, welche beispielsweise mittels eines Schließzylinders betätigbar ist. Derartige Sperrmechaniken können auch so vorgesehen sein, dass sie über Schubstangen oder Seilzüge, welche mit der Riegelmechanik gekoppelt sind, das Hauptschloss sowie eventuelle Zusatzschlösser zwischen einer Schließstellung und einer Öffnungsstellung bewegen können. Beide Stellungen sind dabei entsprechende Endlagen der Mechanik in welcher die jeweiligen Schlösser je nach Einstellung verbleiben. Ein Beispiel für ein derartiges Schloss, welches mittels Seilzug Zusatzverriegelungen gemeinsam mit dem Riegel im Hauptschloss bewegt, ist beispielsweise in der DE 4405625 A1 offenbart.

Bei gewissen Anwendungen kann es jedoch wünschenswert sein, dass mittels der Fallenanordnung eines Hauptschlosses auch weitere

Fallen und/oder Riegel von Zusatzschlössern betätigbar sein sollen. Dabei ist die Ausgangsstellung eine vorgespannte Endlage mit ausgeschobenen Fallen bzw. blockierten Verriegelungen, während die zurückgezogene bzw. entsperrte Stellung durch Betätigung der Nuss erreicht wird, jedoch soll gleichzeitig die Nuss im unbelasteten Zustand wieder in die Ausgangsstellung zurückkehren, damit beispielsweise ein daran angeordneter Türdrücker immer waagrecht steht.

Die DE 8714924 U1 zeigt ein Mehrfachfallenschloss, bei welchem eine außerhalb des Grundgehäuses gelagerte Zusatzfalle über einen Seilzug betätigbar ist. Der Seilzug ist über Umlenkungen mittels einer Kette mit einer Zugeinheit verbunden, welche durch einen Mitnehmer an der Nuss senkrecht zum Stulp verlagerbar ist. Die Zugeinheit, welche gleichzeitig die Hauptfalle betätigt ist ferner mittels einer Feder in Richtung Ausgangsstellung vorgespannt.

### Kurzbeschreibung der Erfindung

Es ist somit eine Aufgabe der Erfindung ein Schloss zu schaffen, mittels welchem auch Fallen und/oder Riegel eines Zusatzschlosses über eine Nuss im Hauptschloss ansteuerbar sind. Gleichzeitig soll es auf einfache und kostengünstige Art und Weise möglich sein, die Nuss auch im unbelasteten Zustand, beispielsweise bei einer vorhandenen "Tagstellung", bei welcher die Fallenanordnung in zurückgezogener Stellung gehalten wird, in Neutralstellung zu bringen.

Diese Aufgaben werden erfindungsgemäß dadurch gelöst, dass der Steuerfortsatz in eine entsprechende Steuerkulisse der Zugeinheit eingreift, und dass der Steuerfortsatz bei der Bewegung in die vordere Ausgangslage bei Verbleib der Zugeinheit in der zurückgezogenen Stellung mit der Zugeinheit kinematisch entkoppelt ist, und dass ein parallel zur Zugeinheit verschiebbarer mittels einer Feder in Stulprichtung vorgespannter Nussschieber vorgesehen ist, welcher mit der Nuss kinematisch koppelbar ist und mittels welchem die Nuss im unbelasteten Zustand in Neutralstellung bringbar ist.

Dadurch ist es auf einfache Art möglich, dass die Fallenanordnung auch eine in einem Zusatzschloss gelagerte Falle und/oder einen Riegel betätigt. Ein Aufbau mit Zugeinheit und Seilzug bietet gegenüber einem herkömmlichen Aufbau mit Schubstangen den Vorteil, dass ein wesentlich geringerer Kraftaufwand notwendig ist. Es müssen lediglich die Kräfte der Vorspannungen der Falle bzw. des Riegels des Zusatzschlosses überwunden werden und keine zusätzlichen Kräfte für das Anheben einer Schubstange aufgewendet werden. Dadurch braucht man für die Verbindung zwischen Handhabe und Nuss auch keine weiteren Getriebeübersetzungen, da sich der Kraftaufwand gegenüber einem einfachen Schloss mit Falle kaum unterscheidet.

Sollte das Schloss auch über eine "Tagstellung" verfügen, bei welcher die Fallenanordnung in zurückgezogener Stellung blockiert ist, ist es durch den vorgesehen Nussschieber auf einfache Weise möglich, die Nuss und somit den darin angeordneten Türdrücker unabhängig von der Position der Fallenanordnung in eine meist waagrechte Neutralstellung zurückzustellen.

Es ist ein weiteres Merkmal der Erfindung, dass zwei Zugseile mit der Zugeinheit verbunden sind, wobei die beiden Zugseile an entgegengesetzten Seiten des Gehäuses herausgeführt sind und mit zumindest jeweils einem Zusatzschloss verbunden sind. Auf diese Weise können zu beiden Seiten des Schlosses, welches als Hauptschloss dienen kann, weitere Zusatzschlösser auf einfache Weise betätigt werden.

Um die oben erwähnte "Tagstellung" des Hauptschlosses sowie der Zusatzschlösser auf einfache Art und Weise zu bewerkstelligen, ist es ein weiteres Merkmal der Erfindung, dass ein im Stulp gelagerter Schieber vorgesehen ist, welcher zwischen einer Ausgangslage und Endlage über eine stulpseitige Handhabe verschiebbar ist, und welcher in einer Endlage die Zugeinheit in der zurückgezogenen Stellung blockiert. Eine derartige "Tagstellung" eines Schlosses ist bei vielen Anwendungen, insbesondere bei Türen zu öffentlichen Gebäuden oder dergleichen, oftmals vorgesehen.

Gemäß einem weiteren Merkmal der Erfindung ist es vorgesehen, dass das Schloss einen stulpseitig ausschiebbaren Riegel sowie eine mit dem Riegel in Wirkverbindung stehende Sperrmechanik umfasst, wobei die Sperrmechanik durch einen Schließzylinder mit einer Sperrnase betätigbar ist, und dass für eine Wirkverbindung zwischen Schließzylinder und Fallenanordnung ein verschiebbarer Wechselhebel vorgesehen ist, welcher am schließzylinderseitigen Ende einen schwenkbar gelagerten Betätigungsbügel aufweist, der durch Zusammenwirken mit einem am Riegel angeordneten Wechselbolzen bei zurückgezogener Stellung des Riegels in Richtung Schließzylinder ausgeschwenkt ist, wodurch das freie Ende des Betätigungsbügels in den Bewegungsweg der Sperrnase des Schließzylinders ragt. Da Schlösser üblicherweise nicht nur über eine Fallenanordnung, sondern auch über einen über einen Schließzylinder betätigbaren Riegel verfügen, sollte es ebenfalls ermöglicht sein, die Fallenanordnung durch den Schließzylinder mittels eines Wechselhebels zu betätigen. Bei mehrgängigen Schlössern oder auch bei einem geringen Platzangebot innerhalb des Schlossgehäuses ist es daher notwendig, dass der Wechselhebel einen schwenkbaren Betätigungsbügel aufweist, welcher entsprechend in den Bewegungsweg der Sperrnase des Schließzylinders verlagerbar ist. Diese Verlagerung kann durch das beschriebene Merkmal in sehr einfacher Weise durch den Riegel erfolgen.

Es ist ferner ein Merkmal der vorliegenden Erfindung, dass die Fallenanordnung eine dem Wechselhebel zugewandte Steuerschräge aufweist, welche bei Betätigung des Wechselhebels mit dem schließzylinderfernen Ende des Wechselhebels gleitend koppelbar ist, wodurch die senkrechte Bewegung des Wechselhebels in Richtung Öffnungsstellung in einer horizontalen Bewegung der Fallenanordnung in Richtung zurückgezogener Stellung resultiert. Auf diese Weise kann ohne zusätzliche Übersetzung und mit geringem Kraftaufwand die Bewegung des Wechselbügels unmittelbar in eine Rückzugsbewegung der Fallenanordnung übersetzt werden.

Gemäß einem weiteren Merkmal der Erfindung ist es vorgesehen, dass der Riegel eine mit der Schlossmechanik koppelbare im Wesentlichen normal zum Stulp verschiebbare Sperrplatte aufweist, an welcher am stulpseitigen Ende zwei Sperrhaken drehbar gelagert sind, wobei die Sperrhaken jeweils Führungsbolzen aufweisen, welche in entsprechenden im Gehäuse angeordneten Kulissen geführt sind, die der Verlagerung der Sperrhaken von einer zurückgezogenen Stellung in eine Schließstellung dienen, und wobei die Sperrhaken an ihren freien Enden einander zugewandte hakenförmige Ausnehmungen aufweisen, welche in Schließstellung bei geschlossener Tür bzw. Fenster einen in einem Schließstück angeordneten Bolzen umgreifen. Durch diese Maßnahme kann auf sehr einfache Weise ein Riegel geschaffen werden, welcher eine wesentlich bessere Verbindung zu einem Schließstück bietet als herkömmliche Riegel und somit ein Aushebeln einer Tür deutlich erschwert. Gegenüber einem herkömmlichen Schloss unterscheidet sich der Aufbau lediglich in dem Vorsehen der Sperrplatte mit daran angeordneten Sperrhaken und den im Gehäuse angeordneten Kulissen. Die Produktionskosten können somit gering gehalten werden, da nur wenige Teile modifiziert werden müssen. Für das Ausschieben des Riegels ist kein höherer Kraftaufwand notwendig als bei einem herkömmlichen Riegel, wobei die Sicherung in der Schließstellung in üblicher Weise durch eine Rückdrücksicherung in der Schlossmechanik erfolgen kann.

Dabei ist es ein weiteres Merkmal der Erfindung, dass die Sperrhaken an gegenüberliegenden Seitenflächen der Sperrplatte angeordnet sind, und dass die im Gehäuse angeordneten dem jeweiligen Sperrhaken zugeordneten Kulissen ebenfalls an gegenüberliegenden Gehäuseseiten angeordnet sind. Dies stellt eine besonders einfache Möglichkeit des Riegelaufbaus dar.

Schließlich ist es ein Merkmal der Erfindung, dass die Sperrhaken um ihren Drehpunkt herum als zweiseitiger Hebel ausgebildet sind, wobei die hakenförmigen Ausnehmungen an einem Hebelarm angeordnet sind und die Führungsbolzen am jeweils anderen Hebelarm angeordnet sind. Dadurch ist es auf sehr einfache Art und Weise möglich, auch bei einem sehr kurzen Bewegungsweg der Sperrplatte sicherzustellen, dass die Sperrhaken ausreichend weit aus dem Stulp herausgeführt werden, um den im Schließstück angeordneten Bolzen sicher zu umgreifen.

### Kurze Beschreibung der Zeichnungsfiguren

Die Erfindung wird nun anhand der beiliegenden Zeichnungen näher erläutert, wobei
Fig. 1 eine Draufsicht auf ein erfindungsgemäßes Schloss mit abgenommenen Gehäusedeckel mit über die Nuss zurückgezogener Fallenanordnung zeigt;
Fig. 2 das Schloss aus Fig. 1 bei der Aktivierung der Tagstellung zeigt;
Fig. 3 das Schloss aus Fig. 1 mit aktivierter Tagstellung und Nuss in Neutralstellung zeigt;
Fig. 4 das Schloss aus Fig. 1 in Ausgangsstellung bei deaktivierter Tagstellung zeigt;
Fig. 5 das Schloss aus Fig. 1 mit halb ausgeschobenem Riegel zeigt;
Fig. 6 das Schloss aus Fig. 1 mit voll ausgeschobenem Riegel zeigt;
Fig. 7 das Schloss aus Fig. 1 mit über den Schließzylinder angehobenem Wechselbügel zeigt;
Fig. 8 eine perspektivische Ansicht der Nuss zeigt;
Fig. 9 eine perspektivische Ansicht des Nussschiebers zeigt;
Fig. 10 eine perspektivische Ansicht des Wechselhebels zeigt;
Fig. 11 eine perspektivische Ansicht einer Seite des Riegels eines erfindungsgemäßen Schlosses zeigt;
Fig. 12 eine perspektivische Ansicht der anderen Seite des Riegels aus Fig. 11 zeigt;
Fig. 13 eine perspektivische Ansicht einer Seite der Zugeinheit zeigt;
Fig. 14 eine perspektivische Ansicht der anderen Seite der Zugeinheit aus Fig. 13 zeigt;
Fig. 15 eine perspektivische Ansicht der Drückersperre zeigt;
Fig. 16 eine perspektivische Ansicht des Schiebers für die Tagstellung zeigt;
Fig.17 eine perspektivische Ansicht der Rückdrücksicherung zeigt;
Fig. 18 eine perspektivische Ansicht des Sperrsegments zeigt und
Fig. 19 eine perspektivische Ansicht der Sperrkulisse zeigt.

### Beschreibung der Ausführungsarten

Das in der Fig. 1 dargestellte Schloss weist ein Gehäuse 1 auf, welches zur besseren Ansicht mit entferntem Gehäusedeckel dargestellt ist. Die Zugeinheit 18 wurde über die Nuss 11 über einen Steuerfortsatz 24, welcher in eine Steuerkulisse 25 der Zugeinheit 18 eingreift, in die zurückgezogene Stellung gebracht. In der zurückgezogenen Position kann der Schieber 22 für die Tagstellung mittels der Handhabe 23 verschoben werden, wie dies in Fig. 2 gezeigt ist. Der Schieber 22 wird in aktivierter und deaktivierter Stellung durch eine federbelastete Raste 33 gehalten. In aktivierter Tagstellung, wie in Fig. 3 gezeigt, blockiert der Schieber 22 die Zugeinheit 18 in der zurückgezogenen Stellung. Damit die Nuss 11 in Neutralstellung zurückkehrt, ist ein mittels einer Feder 26 vorgespannter Nussschieber 27 vorgesehen, welcher über einen Steuerfortsatz an der Nuss 11 angreift und diese in Neutralstellung drückt. Die Kopplung zwischen Steuerfortsatz 24 der Nuss 11 und Steuerkulisse 25 der Zugeinheit 18 wird folglich durch den Nussschieber 27 gelöst und die Nuss 11 kann unabhängig von der Zugeinheit 18 bewegt werden. Als besonders einfache Lösung, mit einer geringen Fehleranfälligkeit, ist der Nussschieber 27 dabei als linear bewegtes Teil ausgebildet, welches in gleicher Richtung wie die Zugeinheit 18 bewegbar ist.

Wie in Fig. 4 in entsperrter Stellung dargestellt, ist im Schloss ein normal zum Stulp verschiebbarer Riegel 2 angeordnet, welcher eine Sperrplatte 5, sowie zwei, über einen gemeinsamen Drehpunkt 10 mit der Sperrplatte 5 verbundene, Sperrhaken 6 umfasst. Die Sperrhaken 6 sind als zweiseitige Hebel ausgebildet, wobei die stulpseitigen freien Enden der Sperrhaken 6 einander zugewandte hakenförmige Ausnehmungen 9 aufweisen. Am jeweils gegenüberliegenden Hebelarm weisen die Sperrhaken 6 Führungsbolzen 7 auf, welche in Kulissen 8 im Gehäuse geführt sind. Im gezeigten Ausführungsbeispiel ist an jeder Seite der Sperrplatte 5 jeweils ein Sperrhaken 6 angeordnet. Entsprechend sind die Kulissen 8 den Führungsbolzen 7 des jeweiligen Sperrhakens 6 im Gehäuse an der Unterseite bzw in der nicht gezeigten Oberplatte des Gehäuses zugeordnet.

Der Riegel wird durch eine Schlossmechanik betätigt, welche durch einen Schließzylinder 3 über eine Sperrnase 4 betätigbar ist. Beim Sperren des Schließzylinders 3 bewegt sich dabei, wie in Fig. 5 dargestellt, die Sperrnase 4 in eine Ausnehmung der Sperrkulisse 34 und verschiebt diese in Stulprichtung. Gleichzeitig wird durch die Sperrnase 4 die Rückdrücksicherung 37 entgegen der Kraft einer Feder 39 über eine Steuerfläche 40 angehoben. Dadurch tritt ein Arretierbolzen 36 aus einer hinteren Ausnehmung 41 der Rückdrücksicherung 37, wodurch der Riegel 2 freigegeben wird. Bei der Vorwärtsbewegung der Sperrkulisse 34 nimmt diese über einen Vorsprung, der in einer Ausnehmung im Sperrsegment 35 eingreift, das Sperrsegment mit und bewegt dieses ebenfalls in Richtung Stulp. Ein an der Sperrplatte 5 angeordneter Steuerbolzen 29 greift in eine weitere Ausnehmung im Sperrsegment 35 ein, wodurch der Riegel bei der Vorwärtsbewegung des Sperrsegments 35 ebenfalls ausgeschoben wird. In den Figuren ist jeweils nur die an der Gehäuseunterseite angeordnete Kulisse 8, dargestellt, welche kreisbogenförmig ausgebildet ist und beim Ausschieben der Sperrplatte 5 zu einer Verdrehung des einen Sperrhakens 6 führt. Die gegengleiche Kulisse in der Oberplatte führt zu einer Verdrehung des zweiten Sperrhakens 6, wobei sich die beiden hakenförmigen Ausnehmungen 9 aufeinander zubewegen.

In weiterer Folge erreicht das Schloss die Schließstellung gemäß Fig. 6, in welcher der Riegel 2 vollständig ausgeschoben ist und die beiden Sperrhaken 6 mit Ihren hakenförmigen Ausnehmungen 9 einen im Schließstück befindlichen Bolzen (nicht gezeigt) umgreifen. In Sperrstellung ist die Rückdrücksicherung 37 durch die Kraft der zugeordneten Feder 39 wieder in ihrer unteren Lage und der Arretierbolzen 36 der Sperrplatte 5 greift in eine vordere Ausnehmung 38 der Rückdrücksicherung 37 ein, wodurch der Riegel in dieser Lage rückdrückgesichert ist. Weiters wurde der drehbar gelagerte Betätigungsbügel 13 des Wechselhebels 12 durch einen Vorsprung der Sperrkulisse 34 aus dem Bewegungsweg der Sperrnase 4 des Schließzylinders 3 geschwenkt.

Beim Bewegen des Riegels in die ausgeschobene Position gleitet das Sperrsegment 35 über eine Steuerschräge 32 einer Drückersperre 30, welche dadurch gegen die Kraft einer Feder 31 angehoben wird und in den Bewegungsweg der Fallenanordnung gerät. Im gesperrten Zustand ist somit auch die Fallenanordnung blockiert und kann nicht zurückgezogen werden, wodurch die Fallenanordnung als zusätzliche Verriegelung dient.

Fig. 7 zeigt das Schloss aus Fig. 1 mit zurückgezogenem Riegel 2 und über den Wechselhebel 12 zurückgezogener Fallenanordnung. Die Fallenanordnung umfasst in dem gezeigten Ausführungsbeispiel eine Zugeinheit 18 mit daran angeordneten Zugseilen sowie mit den Zugseilen verbundene in Zusatzschlössern angeordnete Fallen und/oder Riegel (nicht gezeigt). Die Zugeinheit ist mittels einer Feder 28 gegen Ihre Ausgangsstellung vorgespannt. Bei zurückgezogenem Riegel 2 drückt ein an der Sperrplatte 5 angeordneter Wechselbolzen 14 gegen den schwenkbaren Betätigungsbügel 13 des Wechselhebels 12 (siehe Fig. 4) und verschwenkt diesen in Richtung Schließzylinder 3, sodass das freie Ende 15 des Betätigungsbügels in den Bewegungsweg der Sperrnase 4 ragt. Beim Anheben des Wechselhebels 12 über die Sperrnase 4 gleitet das schließzylinderferne Ende 17 des Wechselhebels 12 über eine Steuerschräge 16 der Zugeinheit 18, wodurch diese entgegen der Kraft ihrer Feder 28, in die zurückgezogene Position bewegt wird. Die Zugseile (nicht gezeigt), welche mit ihren Enden in Lagerausnehmungen 20 in der Zugeinheit 18 gehalten sind und in Führungsnuten 21 über Umlenkungen 19 aus dem Gehäuse 1 geführt werden, werden dabei ebenfalls in das Gehäuse 1 gezogen, wodurch die in den Zusatzschlössern befindlichen Fallen bzw. Riegel betätigt werden.

In Fig. 8 ist die Nuss 11 dargestellt, welche eine Ausnehmung für einen Vierkant einer Handhabe, beispielsweise einer Türklinke aufweist. Weiters weist die Nuss einen Steuerfortsatz 24 auf, mit welchem sie in eine Steuerkulisse 25 der Zugeinheit 18 eingreift. Ferner ist eine Angriffsfläche 42, hier zum Beispiel als Schulter ausgeführt, für den Steuerfortsatz 43 des Nussschiebers 27 vorgesehen. Der Nussschieber 27, welcher in Fig. 9 dargestellt ist, weist neben dem Steuerfortsatz 43 noch eine Aufnahme 44 für die Feder 26 auf.

Fig. 10 zeigt den Wechselhebel 12 mit dem daran schwenkbar gelagerten Betätigungsbügel 13, dessen freies Ende 15 in den Bewegungsweg der Sperrnase 4 schwenkbar ist. Das schließzylinderferne Ende 17 des Wechselhebels 12 ist mit der Zugeinheit 18 über die Steuerschräge 16 gleitend koppelbar.

In den Fig.11 und 12 ist der Riegel 2 in perspektivischer Ansicht von beiden Seiten gezeigt. Auf jeder Seite der Sperrplatte 5 ist jeweils ein Sperrhaken 6 mit hakenförmigen Ausnehmungen 9 über einen gemeinsamen Drehpunkt 10 angeordnet. An dem von den hakenförmigen Ausnehmungen 9 abgewandten Ende der Sperrhaken 6 sind Führungsbolzen 7 vorgesehen, welche in die jeweiligen Kulissen 8 im Gehäuse 1 eingreifen. An der Sperrplatte 5 sind ferner auf einer Seite der Arretierbolzen 36 angeordnet, welcher in die vordere 38 und hintere Ausnehmung 41 der Rückdrücksicherung 37 eingreift. Auf der anderen Seite der Sperrplatte 5 sind der Wechselbolzen 14 zur Verlagerung des Betätigungsbügels 13 des Wechselhebels 12 sowie der Steuerbolzen 29, welcher in das Sperrsegment 35 eingreift, angeordnet.

Die Fig. 13 und 14 zeigen jeweils perspektivische Ansichten der Zugeinheit 18 von beiden Seiten. Auf einer Seite der Zugeinheit 18 sind zwei Lagerausnehmungen 20 für die Einhängung von Zugseilen vorgesehen. Auf der anderen Seite befindet sich die Steuerschräge 16, welche mit dem Wechselhebel 12 koppelbar ist, die Steuerkulisse 25 für den Steuerfortsatz 24 der Nuss 11 sowie eine Aufnahme 45 für die Feder 28 der Zugeinheit 18.

In Fig. 15 ist eine mögliche Ausführung einer Drückersperre 30 dargestellt, welche über eine Steuerschräge 32 beim Ausschieben des Riegels 2 in den Bewegungsweg der Zugeinheit 18 geschoben wird und diese somit gegen das Zurückziehen blockiert. Die Drückersperre 30 kann in einfacher Weise durch einen Führungssteg 46 in einer entsprechenden Nut im Gehäuse geführt sein.

Fig. 16 zeigt den Schieber 22 für die Tagstellung. Der Schieber 22 ragt mit einer Handhabe 23 aus dem Stulp und ist somit zwischen aktivierter und deaktivierter Stellung verschiebbar.

Damit der Schieber 22 in beiden Stellungen sicher gehalten ist, ist eine federbelastete Raste 33 vorgesehen, welche in entsprechende Rastausnehmungen im Gehäuse eingreift.

In Fig. 17 ist die Rückdrücksicherung 37 dargestellt. Die Rückdrücksicherung wird über die Steuerfläche 40 von der Sperrnase 4 beim Sperren und Entsperren gegen die Kraft einer Feder angehoben, wodurch der Arretierbolzen 36 der Sperrplatte 5 von der vorderen 38 zur hinteren Ausnehmung 41 bzw. umgekehrt bewegbar ist.

Die Figur 18 zeigt das Sperrsegement 35, welches um den Schließzylinder 3 herum schwenkbar gelagert ist. Der Steuerbolzen 29 der Sperrplatte 5 ist dabei in der Ausnehmung 47 des Sperrsegments 35 geführt. In einer weiteren Ausnehmung 48 ist die in der Fig. 19 dargestellte Sperrkulisse 34 geführt. Diese weist eine Ausnehmung 49 für die Sperrnase 4 auf und ist durch diese linear in der Bewegungsrichtung des Riegels verschiebbar. Am vorderen Ende ist ein Vorsprung 50 angeordnet, welcher der Verlagerung des Betätigungsbügels 13 dient.

## Patentansprüche

1. Schloss für eine Tür oder ein Fenster umfassend ein Gehäuse (1) mit einer darin angeordneten über eine Nuss (11) betätigbare Fallenanordnung, wobei die Fallenanordnung eine im Gehäuse (1) verschiebbare Zugeinheit (18) aufweist, in welcher zumindest ein über Umlenkungen (19) im Gehäuse (1) geführtes Zugseil gelagert ist, welches mit einem Zusatzschloss in einer Wirkverbindung steht, sodass durch Bewegung der Zugeinheit (18) von einer Ausgangsstellung in eine zurückgezogene Stellung über das Zugseil eine Falle und/oder ein Riegel des Zusatzschlosses von einer Schließstellung in eine Öffnungsstellung bewegbar ist, und wobei die Nuss (11) einen Steuerfortsatz (24) aufweist, und wobei ferner der Steuerfortsatz (24) bei der Bewegung in die zurückgezogene Stellung mit der Zugeinheit (18) kinematisch gekoppelt ist, **dadurch gekennzeichnet, dass** der Steuerfortsatz (24) in eine entsprechende Steuerkulisse (25) der Zugeinheit (18)eingreift, und dass der Steuerfortsatz (24) bei der Bewegung in die vordere Ausgangslage bei Verbleib der Zugeinheit (18) in der zurückgezogenen Stellung mit der Zugeinheit (18) kinematisch entkoppelt ist, und dass ein parallel zur Zugeinheit (18) verschiebbarer mittels einer Feder (26) in Stulprichtung vorgespannter Nussschieber (27) vorgesehen ist, welcher mit der Nuss (11) kinematisch koppelbar ist und mittels welchem die Nuss (11) im unbelasteten Zustand in Neutralstellung bringbar ist.

2. Schloss nach Anspruch 1, **dadurch gekennzeichnet, dass** zwei Zugseile mit der Zugeinheit (18) verbunden sind, wobei die beiden Zugseile an entgegengesetzten Seiten des Gehäuses (1) herausgeführt sind und mit zumindest jeweils einem Zusatzschloss verbunden sind.

3. Schloss nach Anspruch 1 oder 2, **dadurch gekennzeichnet, dass** ein im Stulp gelagerter Schieber (22) vorgesehen ist, welcher zwischen einer Ausgangslage und Endlage über eine stulpseitige Handhabe (23) verschiebbar ist, und welcher in einer Endlage die Zugeinheit (18) in der zurückgezogenen Stellung blockiert.

4. Schloss nach einem der Ansprüche 1 bis 3, **dadurch gekennzeichnet, dass** das Schloss einen stulpseitig ausschiebbaren Riegel (2) sowie eine mit dem Riegel (2) in Wirkverbindung stehende Sperrmechanik umfasst, wobei die Sperrmechanik durch einen Schließzylinder (3) über eine Sperrnase (4) betätigbar ist, und dass für eine Wirkverbindung zwischen Schließzylinder (3) und Fallenanordnung ein verschiebbarer Wechselhebel (12) vorgesehen ist, welcher am schließzylinderseitigen Ende einen schwenkbar gelagerten Betätigungsbügel (13) aufweist, der durch Zusammenwirken mit einem am Riegel (2) angeordneten Wechselbolzen (14) bei zurückgezogener Stellung des Riegels in Richtung Schließzylinder (3) ausgeschwenkt ist, wodurch das freie Ende (15) des Betätigungsbügels (13) in den Bewegungsweg der Sperrnase (4) des Schließzylinders (3) ragt.

5. Schloss nach Anspruch 4, **dadurch gekennzeichnet, dass** die Fallenanordnung eine dem Wechselhebel (12) zugewandte Steuerschräge (16) aufweist, welche bei Betätigung des Wechselhebels (12) mit dem schließzylinderfernen Ende (17) des Wechselhebels (12) gleitend koppelbar ist, wodurch die senkrechte Bewegung des Wechselhebels (12) in Richtung Öffnungsstellung in einer horizontalen Bewegung der Fallenanordnung in Richtung zurückgezogener Stellung resultiert.

6. Schloss nach Anspruch 4 oder 5, **dadurch gekennzeichnet, dass** der Riegel (2) eine mit der Schlossmechanik koppelbare im Wesentlichen normal zum Stulp verschiebbare Sperrplatte (5) aufweist, an welcher am stulpseitigen Ende zwei Sperrhaken (6) drehbar gelagert sind, wobei die Sperrhaken (6) jeweils Führungsbolzen (7) aufweisen, welche in entsprechenden im Gehäuse (1) angeordneten Kulissen (8) geführt sind, die der Verlagerung der Sperrhaken (6) von einer zurückgezogenen Stellung in eine Schließstellung dienen, und wobei die Sperrhaken (6) an ihren freien Enden einander zugewandte hakenförmige Ausnehmungen (9) aufweisen, welche in Schließstellung bei geschlossener Tür bzw. Fenster einen in einem Schließstück angeordneten Bolzen umgreifen.

7. Schloss nach Anspruch 6, **dadurch gekennzeichnet, dass** die Sperrhaken (6) an gegenüberliegenden Seitenflächen der Sperrplatte (5) angeordnet sind, und dass die im Gehäuse angeordneten dem jeweiligen Sperrhaken zugeordneten Kulissen (8) ebenfalls an gegenüberliegenden Gehäuseseiten angeordnet sind.

8. Schloss nach Anspruch 6 oder 7, **dadurch gekennzeichnet, dass** die Sperrhaken (6) um ihren Drehpunkt (10) herum als zweiseitiger Hebel ausgebildet sind, wobei die hakenförmigen Ausnehmungen (9) an einem Hebelarm angeordnet sind und die Führungsbolzen (7) am jeweils anderen Hebelarm angeordnet sind.

## Claims

1. Lock for a door or window comprising a housing (1) with a latch arrangement operable by means of a nut (11) arranged therein, the latch arrangement having a pull unit (18) displaceable in the housing (1), at least one pull cable being mounted in said pull unit (18) and being guided via deflections (19) in the housing (1) and being in operative connection with an additional lock, so that by means of the movement of the pull unit (18) by means of the pull cable from a starting position into a retracted position a latch and/or a bolt of the additional lock is movable from a locking position into an opening position, and wherein the nut (11) has an actuating extension (24), and wherein furthermore the actuating extension (24) is kinematically coupled to the pull unit (18) during the movement into the retracted position, **characterised in that** the actuating extension (24) engages with a corresponding control slot (25) of the pull unit (18), and **in that**, during the movement into the forward starting position with the pull unit (18) remaining in the retracted position, the actuating extension (24) is decoupled kinematically from the pull unit (18), and **in that** a nut pusher (27) displaceable parallel to the pull unit (18) is provided pre-stressed in the direction of the lock plate by means of a spring (26) and can be kinematically coupled to the nut (11) and by means of which the nut (11) can be brought into the neutral position in the unstressed state.

2. Lock according to claim 1, **characterised in that** two pull cables are connected to the pull unit (18), said two pull cables emerging at opposing sides of the housing (1) and being connected to at least one additional lock respectively.

3. Lock according to claim 1 or claim 2, **characterised in that** a slider (22) is mounted in the lock plate and is displaceable between a starting position and an end position by means of a manipulator (23) on the lock plate side, and which in an end position blocks the pull unit (18) in the retracted position.

4. Lock according to any one of claims 1 to 3, **characterised in that** the lock comprises a bolt (2) which can be slid out in the direction of the lock plate, as well as a blocking mechanism in operative connection with the bolt (2), wherein the blocking mechanism is operable by means of a locking cylinder (3) via a cam (4), and **in that** a displaceable transmission lever (12) is provided for an operative connection between the locking cylinder (3) and the latch arrangement, said displaceable transmission lever (12) having at the locking cylinder-facing end a pivotably mounted actuating strap (13) which in the retracted position of the bolt is pivoted out in the direction of the locking cylinder (3) by means of cooperation with a transmission bolt (14) arranged on the bolt (2), by which means the free end (15) of the actuating strap (13) projects into the movement path of the cam (4) of the locking cylinder (3).

5. Lock according to claim 4, **characterised in that** the latch arrangement has an actuating bevel (16) facing towards the transmission lever (12), said actuating bevel (16) on actuation of the transmission lever (12) being able to couple in a sliding way with the end (17) of the transmission lever (12) remote from the locking cylinder, by which means the vertical motion of the transmission lever (12) in the direction of the opening position results in a horizontal movement of the latch arrangement towards the retracted position.

6. Lock according to claim 4 or claim 5, **characterised in that** the bolt (2) has a blocking plate (5) which may be coupled with the blocking mechanism and is substantially normally displaceable towards the lock plate, wherein two blocking hooks (6) are rotatably mounted on which blocking plate (5) at the end facing the lock plate, said blocking hooks (6) each having guide bolts (7) which are guided in corresponding guide slots (8) arranged in the housing (1) which serve to displace the blocking hooks (6) from a retracted position into a locking position, and wherein at their free ends the blocking hooks (6) have hook-shaped recesses (9) facing one another which in the locking position with the door or window closed grip a bolt arranged in a locking piece.

7. Lock according to claim 6, **characterised in that** the blocking hooks (6) are arranged on opposing surfaces of the blocking plate (5), and **in that** the guide slots (8) arranged in the housing and associated with the respective blocking hook are also arranged on opposing sides of the housing.

8. Lock according to claim 6 or claim 7, **characterised in that** the blocking hooks (6) are provided around their pivotal point (10) as two-sided levers wherein the hook-shaped recesses (9) are arranged on a lever arm and the guide bolts (7) are arranged on the other lever arm respectively.

## Revendications

1. Serrure pour une porte ou une fenêtre, comprenant un boîtier (1) dans lequel est disposé un ensemble de pêne demi-tour pouvant être actionné à travers un fouillot (11), l'ensemble de pêne demi-tour comportant une unité de traction (18) laquelle peut être déplacée au sein du boîtier (1) et dans laquelle est logée au moins un câble de traction qui est guidé au sein du boîtier (1) à travers des organes de renvoi (19) et qui coopère avec une serrure supplémentaire, faisant en sorte qu'un pêne demi-tour et/ou un verrou de la serrure supplémentaire puisse être déplacé depuis une position de fermeture vers une position d'ouverture en déplaçant l'unité de traction (18) depuis une position de départ vers une position de retrait, et le fouillot (11) comportant une patte de commande (24), la patte de commande (24) étant en outre couplée cinématiquement à l'unité de traction (18) lors du déplacement vers le position de retrait, **caractérisée en ce que** la patte de commande (24) s'engage dans une coulisse de commande (25) correspondante de l'unité de traction (18) et que la patte de commande (24) est découplée cinématiquement de l'unité de traction (18) lors du déplacement vers la position de départ avancée, l'unité de traction (18) restant ainsi dans sa position de retrait, et qu'un poussoir de fouillot (27), précontraint vers la têtière au moyen d'un ressort (26), peut être déplacé parallèlement à l'unité de traction (18) et mis en couplage cinématique avec le fouillot (11), permettant ainsi d'amener le fouillot (11) dans une position neutre lorsque ce dernier n'est pas sollicité.

2. Serrure selon la revendication 1, **caractérisée en ce que** deux câbles de traction sont reliés à l'unité de traction (18), les deux câbles de traction sortant par des côtés opposés du boîtier (1) et étant chacun relié à au moins une serrure supplémentaire.

3. Serrure selon les revendications 1 ou 2, **caractérisée en ce qu'**un poussoir (22) est logé au sein de la têtière, une poignée (23) située côté têtière permettant de le déplacer entre une situation de départ et une situation finale, ladite situation finale lui permettant de bloquer l'unité de traction (18) dans la position de retrait.

4. Serrure selon l'une des revendications 1 à 3, **caractérisée en ce que** ladite serrure comprend un verrou (2) pouvant être déployé du côté de la têtière ainsi qu'une mécanique de blocage coopérant avec le verrou (2), la mécanique de blocage pouvant être actionnée par un cylindre de serrure (3) à travers un ergot de blocage (4), et qu'un levier de fonction alternative (12) déplaçable permet d'établir une coopération entre le cylindre de serrure (3) et l'ensemble de pêne demi-tour tout en comportant, sur son extrémité située côté cylindre de serrure, une anse d'actionnement (13) montée pivotante laquelle est pivotée, par coopération avec un boulon de fonction alternative (14) disposé sur le verrou (2), vers le cylindre de serrure (3) lorsque le verrou adopte sa position de retrait, pour faire en sorte que l'extrémité libre (15) de l'anse d'actionnement (13) s'étende jusque dans la trajectoire de l'ergot de blocage (4) du cylindre de serrure (3).

5. Serrure selon la revendication 4, **caractérisée en ce que** l'ensemble de pêne demi-tour comporte une face inclinée de commande (16) qui est tournée vers le levier de fonction alternative (12) et qui peut être couplée de manière coulissante avec l'extrémité (17) du levier de fonction alternative (12) située à l'opposé du cylindre de serrure lorsque le levier de fonction alternative (12) est actionné, faisant en sorte que le déplacement vertical du levier de fonction alternative (12) vers la position d'ouverture provoque un déplacement horizontal de l'ensemble de pêne demi-tour vers la position de retrait.

6. Serrure selon les revendications 4 ou 5, **caractérisée en ce que** le verrou (2) comporte une plaque de blocage (5) laquelle peut être couplée à la mécanique de serrure et déplacée dans une direction essentiellement normale à la têtière et laquelle est pourvue, sur son extrémité située côté têtière, de deux crochets de blocage (6) montés rotatifs, chacun des crochets de blocage (6) comportant des boulons des guidage (7) qui sont guidés dans des coulisses (8) correspondantes disposées au sein du boîtier (1) et qui servent à faire passer les crochets de blocage (6) depuis une position de retrait vers une position de fermeture, les crochets de blocage (6) comportant en outre, sur leurs extrémités libres, des évidements (9) en forme de crochet lesquels se font face l'un à l'autre et lesquels se placent, en position de fermeture, autour d'un boulon disposé dans une pièce de fermeture lorsque ladite porte ou ladite fenêtre est fermée.

7. Serrure selon la revendication 6, **caractérisée en ce que** les crochets de blocage (6) sont disposés sur des faces latérales opposées de la plaque de blocage (5) et que les coulisses (8) associées à chacun des crochets de blocage, lesquelles sont disposés au sein du boîtier, sont également disposées sur des faces opposées du boîtier.

8. Serrure selon les revendications 6 ou 7, **caractérisée en ce que** les crochets de blocage (6) sont réalisés sous forme d'un levier agissant des deux côtés de leurs point de pivotement (10), les évidements (9) en forme de crochet étant disposés sur l'un des bras de levier et les boulons de guidage (7) étant disposés sur l'autre bras du levier concerné.
